# EUROPÄISCHE PATENTANMELDUNG

(11) **EP 0 026 852 A1**
(43) Veröffentlichungstag der Anmeldung: **15.04.1981**
(21) Anmeldenummer: 80105392.7
(22) Anmeldetag: 09.09.1980
(51) Int. Cl.: H01R 13/53

(54) **Metallgekapselte Kabelanschlussvorrichtung in abgewinkelter Form**

(30) Priorität: 04.10.1979 DE 2940176
(71) Anmelder: KRONE GmbH, D-1000 Berlin 37 (DE)
(72) Erfinder: Schemmann, Dr., D-7148 Remseck (DE); Matlanga, Manfred, D-7140 Ludwigsburg (DE)
(74) Vertreter: Beetz sen., Richard (DE)

(57) **Zusammenfassung**

Die Kabelanschlußvorrichtung weist, um gleichzeitig Kabelendverschluß zu sein, Schutz gegen äußere Einflüsse zu bieten, mit ihrem Mantel Kurzschlußströme aufnehmen zu können und das Rangieren von schweren Kabeln in flachen Kabelräumen zu ermöglichen, ein abgewinkeltes Metallgehäuse (1) auf, in dem ein elastischer Isolierstoff (2) und aus elastischen Werkstoffen hergestellte Elektroden (3) angeordnet sind, die zur Potentialsteuerung dienen. Vorzugsweise sind im elektrischen Schutzbereich der Elektroden (3) und im Metallmantel (1a) Kompressionsräume (4, 4') vorgesehen.

## Beschreibung

Die Erfindung betrifft eine neuartige metallgekapselte Kabelanschlußvorrichtung in abgewinkelter Form.

Derartige Ausführungen in abgewinkelter Form sind nur aus Isolierstoff bekannt.

Der Erfindung liegt daher die Aufgabe zugrunde, eine metallgekapselte Kabelanschlußvorrichtung für Schaltanlagen in abgewinkelter Form zu schaffen, die gleichzeitig Kabelendverschluß ist. Dabei soll ein Schutz gegen äußere Einflüsse, z. B. Schmutz oder mechanische Beschädigung, bestehen, ferner soll der Mantel der Kabelanschlußvorrichtung Kurzschlußströme aufnehmen können, und das Rangieren von schweren Kabeln in flachen Kabelräumen soll ermöglicht werden.

Diese Aufgabe wird erfindungsgemäß dadurch gelöst, daß in einem abgewinkelten Metallgehäuse ein elastischer Isolierstoff und aus elastischen Werkstoffen hergestellte Elektroden angeordnet sind.

Ausgestaltungen der Erfindung sind in den Unteransprüchen gekennzeichnet.

Die Metallkapselung gewährleistet, daß auch der Mantel der Anschlußvorrichtung Kurzschlußströme aufnehmen kann. Durch die erfinderische Ausführung einer Metallkapselung wird ferner ein Schutz gegen äußere Einflüsse, z. B. Schmutz oder mechanische Beschädigung, gewährleistet. Ein Berührungsschutz ist ebenfalls gegeben.

Die abgewinkelte Form ermöglicht ein Rangieren schwerer Kabel in flachen Kabelräumen.

Ein Ausführungsbeispiel der Erfindung ist in der Zeichnung dargestellt; darin zeigen:
Fig. 1 die metallgekapselte Kabelanschlußvorrichtung in abgewinkelter Form;
Fig. 2 die metallgekapselte Kabelanschlußvorrichtung im Schnitt;
Fig. 3 den Schnitt A - A nach Fig. 2; und
Fig. 4 den Schnitt B - B nach Fig. 2.

Wie die Figuren 1 bis 4, insbesondere Fig. 2, zeigen, ist im abgewinkelten Metallgehäuse 1 ein elastischer Isolierstoff 2 angeordnet.

Die aus elastischen Werkstoffen hergestellten Elektroden 3, die sich ebenfalls nach Fig. 2 im Metallgehäuse 1 befinden, dienen zur Potentialsteuerung. Im elektrischen Schutzbereich dieser Elektroden 3 und im Metallmantel 1a befinden sich Kompressionsräume 4, 4', die es erlauben, Kabel innerhalb bestimmter Querschnittstoleranzen für eine Richtung zu verwenden.

Für die Befestigung der Abschirmung des Kabels 7 ist ein Erdanschluß 5 in den Metallmantel 1a der Kabelanschlußvorrichtung integriert. Zur mechanischen Abstützung des Kabels 7 ist eine mit dem Metallmantel 1a einstückige Halterung 6 vorgesehen.

## Patentansprüche

1. Metallgekapselte Kabelanschlußvorrichtung in abgewinkelter Form,
dadurch gekennzeichnet ,
daß in einem abgewinkelten Metallgehäuse (1) ein elastischer Isolierstoff (2) und aus elastischen Werkstoffen hergestellte Elektroden (3) angeordnet sind.

2. Vorrichtung nach Anspruch 1, dadurch gekennzeichnet, daß im elektrischen Schutzbereich der Elektroden (3) und im Metallmantel (1a) Kompressionsräume (4, 4') angeordnet sind.

3. Vorrichtung nach Anspruch 1, dadurch gekennzeichnet, daß ein Erdungsanschluß (5) für die Kabelabschirmung des Kabels (7) in den Metallmantel (1a) integriert ist.

4. Vorrichtung nach Anspruch 1, dadurch gekennzeichnet, daß eine Halterung (6) zur mechanischen Abstützung des Kabels (7) in den Metallmantel (1a) integriert ist.
